# EUROPÄISCHE PATENTSCHRIFT

(11) **EP 3 503 307 B1**
(45) Veröffentlichungstag und Bekanntmachung des Hinweises auf die Patenterteilung: **25.08.2021**
(21) Anmeldenummer: 17306841.2
(22) Anmeldetag: 20.12.2017
(51) Int. Cl.: H01R 13/52, H01R 13/533, H01R 13/58

(54) **ELEKTRISCHES KUPPLUNGSTEIL**
ELECTRICAL COUPLING PART
ÉLÉMENT D'ACCOUPLEMENT ÉLECTRIQUE

(43) Veröffentlichungstag der Anmeldung: 26.06.2019
(73) Patentinhaber: Nexans, 92400 Courbevoie (FR)
(72) Erfinder: LINDNER, Gerhard, 95703 Plössberg (DE); WITTMANN, Christian, 92727 Waldthurn (DE); TEICHER, Hermann, 92702 Kohlberg (DE)
(74) Vertreter: Ipsilon

(56) Entgegenhaltungen:
- EP-A1- 2 999 057
- WO-A1-2013/178726
- WO-A1-2014/060791
- DE-A1- 19 828 482
- JP-A- H10 321 288
- JP-U- S62 127 683
- US-A- 4 735 581

## Beschreibung

### Gebiet

Die Erfindung betrifft ein elektrisches Kupplungsteil.

### Hintergrund

Ein solches elektrisches Kupplungsteil geht beispielsweise aus der EP 2 099 099 B1 hervor.

"Kupplungsteil" im Sinne der Erfindung können ein Stecker mit Steckerstiften oder eine Dose mit Dosenkontakten sein. "Kontaktelemente" sind also entweder die Steckerstifte oder die Dosenkontakte. Neben Konstruktionen, bei denen diese Kontaktelemente fest in Isolierstoffträger eingebettet sind, gibt es Anordnungen, bei denen die Kontaktelemente in Durchgangslöcher von vorgefertigten Kontaktträgern aus Isoliermaterial eingesetzt werden. Die aus Kostengründen meist sehr einfach, beispielsweise aus Blechstreifen, geformten Kontaktelemente können mit einem Rastelement ausgerüstet sein, durch welches sie nach dem Einsetzen in den Kontaktträger gegen axiale Verschiebung gesichert sind. Bei derartigen Kontaktträgern müssen Maßnahmen getroffen werden, um insbesondere die Verbindungsstellen von Kontaktelementen und Leitern einer angeschlossenen Leitung vor Feuchtigkeit und die Kontaktelemente gegebenenfalls vor dem Spritzmaterial eines durch Spritzgießen hergestellten Schutzkörpers zu schützen.
Aus der US 5,590,463 A geht ein Verfahren zur Herstellung eines elektrischen Verbinders mit einem aus thermoplastischem Material bestehenden Gehäuse hervor, das eine durchgehende Öffnung hat. In der Öffnung des Gehäuses ist ein Kontakt angeordnet. An den Kontakt kann ein Verbindungsdraht angeschlossen werden, über den der Kontakt mit einer gedruckten Schaltung verbunden werden kann. Der Verbindungsdraht kann der Leiter eines Kabels sein. Der Kontakt wird in der Öffnung des Gehäuses durch den Einsatz eines beheizten Werkzeugs festgelegt, mittels dessen Material des Gehäuses so verschoben wird, dass es gegen den Kontakt drückt.

Dadurch ist die Öffnung des Gehäuses so abgedichtet, dass Verunreinigungen nicht hindurchtreten können. Danach wird der Draht an dem aus dem Gehäuse herausragenden Ende des Kontakts angelötet. Ein Isolierkörper wird daraufhin um die Verbindungsstelle zwischen Kontakt und Draht herumgespritzt, welcher sich bis zum Gehäuse erstreckt und an dessen Stirnseite anliegt.

Die eingangs erwähnte EP 2 099 099 B1 beschreibt eine Anordnung mit einem elektrischen Kupplungsteil mit angeschlossener elektrischer Leitung, die mindestens zwei als isolierte Leiterausgeführte Adern aufweist. Das Kupplungsteil hat einen Kontaktträger aus mechanisch stabilem Isoliermaterial mit mindestens zwei Durchgangslöchern, in denen jeweils ein elektrisches Kontaktelement angeordnet ist, das mit einem der elektrischen Leiter der mit einem Mantel aus Isoliermaterial versehenen Leitung verbunden ist. Innerhalb des Kontaktträgers wird bei der Herstellung des-Kupplungsteils auf jeder Ader ein Dichtelement mit Klemmsitz angebracht, durch welches das jeweilige Durchgangsloch des Kontaktträgers dicht verschlossen ist. Der Kontaktträger hat außerdem einen in Richtung der Leitung weisenden Ansatz, an dem ein Klemmkörper angebracht ist, welcher die Adern der Leitung einklemmt. Um den Klemmkörper herum wird ein durch Spritzgießen erzeugter Schutzkörper aus Isoliermaterial herumgeformt, der sich bis über den Mantel der Leitung erstreckt. Durch die Anordnung nach der Erfindung sollen die Durchgangslöcher des Kontaktträgers auf einfache Art und Weise abgedichtet werden können.

Die DE 198 28 482 A1 beschreibt eine Einzeladerabdichtung zum Abdichten eines Kontaktelementes in einer Aufnahmekammer eines elektrischen Steckverbinders. Die Einzeladerabdichtung weist Verstärkungsrippen auf, deren radiale Erstreckung sich zu einem freien Ende des Dichtungskörpers kontinuierlich verringert und deren Außenumfang kleiner ist als der Umfang der Dichtlippen. Die Verstärkungsrippen haben die Funktion, zu verhindern, dass eine außenliegende Dichtlippe nachgibt, falls ein Hochdruckwasserstrahl auf die Dichtlippe trifft.

Die WO 2013/178726 A1 beschreibt eine Einzelleitungsabdichtung, die einen Dichtabschnitt aus einem elastischen Material sowie einen Abschnitt mit einem Verstärkungsring aufweist, der aus einem härteren Material hergestellt ist. Das Durchgangsloch in dem Verstärkungsring kann einen konstanten Innendurchmesser oder einen konischen Innendurchmesser aufweisen.

Die WO 2014/060791 A1 zeigt ein elektrisches Kupplungsteil mit einer Einzelleitungsdichtung. Die Einzelleitungsdichtung weist ein rohrförmiges Verstärkungselement auf, das in ein Dichtelement eingesteckt wird. An dem Dichtelement ist eine umlaufende Dichtlippe angeordnet. Das Dichtelement wird insbesondere im Bereich der Dichtlippe von dem rohrförmigen Verstärkungselement gestützt.

Hiervon ausgehend ist es eine Aufgabe der Erfindung ein verbessertes Kupplungsteil zu schaffen.

### Zusammenfassung der Erfindung

Zur Lösung dieser Aufgabe schlägt die Erfindung nach einem ersten Aspekt ein elektrisches Kupplungsteil nach Anspruch 1 vor.

Das erfindungsgemäße elektrische Kupplungsteil weist einen aus Kunststoff bestehenden Kontaktträger auf. In dem Durchgangsloch ist ein elektrisches Kontaktelement an eine Ader einer elektrischen Leitung angeschlossen. Die Ader weist einen von einer Isolierung umgebenen elektrischen Leiter auf. In dem Durchgangsloch ist ein Kontaktelement und die an das Kontaktelement angeschlossene Ader angeordnet. Die Ader sind an einem Ende des Kontaktträgers aus dem Durchgangsloch des Kontaktträgers herausgeführt. Auf der Ader ist ein mit radial nach außen abstehenden Dichtlippen ausgerüstetes Dichtelement angebracht, das in Montageposition an der Wandung des entsprechenden Durchgangslochs des Kontaktträgers anliegt. An dem Ende eines des Dichtelements, das in Montageposition dem an die entsprechenden Ader geschlossenen Kontaktelement abgewandt ist, ist ein Stützkörper in das Dichtelement eingesetzt, der einen zentralen Ring mit einer Durchgangsöffnung für die Ader und mindestens drei in Umfangsrichtung voneinander beanstandete, sich radial nach außen erstreckende Arme aufweist, die in radialer Richtung über das Dichtelement hinausragen. Der Stützkörper weist in dem zentralen Ring in Längsrichtung verlaufende keilförmige Schlitze auf.

Gemäß einer Weiterbildung hat das elektrische Kupplungsteil mindestens zwei mit Abstand und parallel zueinander verlaufende Durchgangslöcher. In jedem Durchgangsloch ist ein elektrisches Kontaktelement an jeweils eine Ader einer elektrischen Leitung angeschlossen. Jede Ader ist mit einem Dichtelement abgedichtet.

Der Stützkörper stützt die Ader und wirkt Schwingungen, Leitungsbruch und einer vorzeitigen Abnutzung der Kontakte entgegen. Die Einzeladerabdichtung in dem erfindungsgemäßen Kupplungsteil ist universell einsetzbar und darüber hinaus automatenfähig, d.h. die Montage ist vollautomatisch durchführbar. Ein weiterer Vorteil ist, dass die Abdichtung bei dem erfindungsgemäßen Kupplungsteil nur geringfügig mehr Bauraum erfordert.

Gemäß einer zweckmäßigen Weiterbildung ist der Stützkörper ringförmig ausgebildet. Diese Gestaltung ist vorteilhaft, weil die meisten Adern in elektrischen Leitungen einen runden Querschnitt haben und der ringförmige Stützkörper eine gute Auflage auf der Ader sicherstellt.

Die Arme des Stützkörpers sind in Kontakt mit der Wandung der Durchgangslöcher in dem Kontaktträger und gewährleisten so eine wirksame Abstützung der Ader in den Kontaktträger.

Mit Vorteil weist das Dichtelement einen Flansch mit Zwischenräumen auf, durch die sich die Arme erstrecken.

Bei einem besonders vorteilhaften Ausführungsbeispiel verlaufen die Arme in Längsrichtung des Dichtelementes wenigstens abschnittsweise schräg, so dass eine Enveloppe um die Stirnflächen der Arme des Stützkörpers eine konische Mantelfläche bildet. Die Stirnflächen der Arme bilden auf diese Weise eine Einlaufschräge für das Dichtelement bei der Montage in dem Kontaktträger. Bei dem Einsetzen des Dichtelementes wird wegen der überstehenden Arme der Stützkörper komprimiert. Aus diesem Grund weist der Stützkörper in Längsrichtung Schlitze auf. Keilförmige Schlitze haben sich als besonders vorteilhaft erwiesen, die eine konzentrische Kompression des Stützkörpers in Bezug auf die Ader ermöglichen.

Bei einer Weiterbildung des Kupplungsteils ist die Durchlassöffnung des Stützkörpers konisch ausgebildet. Auf diese Weise wird ein straffer Sitz des Stützkörpers auf der Ader zusätzlich gefördert.

Mit Vorteil sind in dem Dichtelement Längsnuten vorgesehen. Die Längsnuten gestatten es, dass das Dichtelement beim Einsetzen in eine Kammer in dem Kontaktträger konzentrisch komprimiert wird und die Dichtlippen für eine Abdichtung gegenüber der Kammerwand sorgen.

### Kurze Beschreibung der Zeichnung

Nachfolgend wird die Erfindung anhand einer Ausführungsform unter Bezugnahme auf die begleitenden Figuren exemplarisch näher erläutert. Alle Figuren sind rein schematisch und nicht maßstäblich. Es zeigen:
- Fig. 1: ein elektrisches Kupplungsteil mit einer angeschlossenen Leitung im Querschnitt;
- Fig. 2: einen vergrößerten Ausschnitt eines Kontaktträgers des elektrischen Kupplungsteils aus Figur 1;
- Fig. 3A: ein Dichtelement in einer perspektivischen Ansicht;
- Fig. 3B: das Dichtelement aus Figur 3A in einer Ansicht von vorn;
- Fig. 3C: das Dichtelement aus Figur 3A im Querschnitt entlang der Linie A-A aus Figur 3B; und
- Fig. 3D: eine perspektivische Ansicht eines vergrößerten Ausschnittes aus dem Dichtelement aus Figur 3A.

Gleiche oder ähnliche Elemente sind in den Figuren mit gleichen oder ähnlichen Bezugszeichen versehen.

### Ausführungsbeispiel

Ein bei der Anordnung nach der Erfindung eingesetzter Kontaktträger besteht aus einem mechanisch stabilen Kunststoff, wie beispielsweise Polyamid oder Polypropylen oder Polybutylenterephthalat. "Leitung" im Sinne der Erfindung kann eine Leitung mit einem die Adern umgebenden gemeinsamen Mantel sein. Sie kann aber auch nur aus den in Längsrichtung miteinander verbundenen Adern bestehen.

Mit dem Bezugszeichen 1 ist ein Kontaktträger bezeichnet, der zwei parallele und mit Abstand zueinander verlaufende Durchgangslöcher 2 und 3 aufweist. In den Durchgangslöchern 2 und 3 sind Kontaktelemente 4 und 5 angeordnet. Die Kontaktelemente 4 und 5 können als Steckerstifte oder als Buchsen ausgeführt sein. An die Kontaktelemente 4 und 5 sind elektrische Leiter 6 und 7 von zwei Adern 8 und 9, das sind isolierte elektrische Leiter, einer elektrischen Leitung 10 angeschlossen. Als Isoliermaterialien für die Adern können beispielsweise Polyvinylchlorid oder vernetztes Polyethylen eingesetzt werden. Die Leitung 10 hat im dargestellten Ausführungsbeispiel einen aus Isoliermaterial, wie beispielsweise Polyvinylchlorid oder Polyurethan, bestehenden Mantel 11, der die beiden Adern 8 und 9 als gemeinsamer Mantel umgibt.

Figur 2 zeigt einen vergrößerten Ausschnitt 201 des Kontaktträgers 1 mit drei Durchgangslöchern 202-204. Der Ausschnitt 201 zeigt nur den Bereich des Kontaktträgers 1, wo die Adern in den Kontaktträger 1 eintreten. In Figur 2 ist beispielhaft eine Ader 206 dargestellt. Auf der Ader 206 sitzt ein Dichtelement 207, das die Ader 206 gegenüber dem Kontaktträger 1 abdichtet. Das Durchgangsloch 202 bildet eine Kammer, in der das Dichtelement 207 mit einem leichten Presssitz eingefügt ist. Das Dichtelement 207 ist zum Beispiel aus Silikon-Kautschuk VMQ hergestellt.

Das Dichtelement 207 ist in Figur 3A in einer perspektivischen Ansicht in größerer Einzelheit dargestellt. Das Dichtelement 207 hat eine im wesentlichen zylindrische Form mit einem Durchgangsloch 301 (Figur 3B, Figur 3C), für den Durchtritt einer Ader, beispielsweise der Ader 206. Auf einem Mantel 302 sind Dichtlippen 303a-303c angeordnet, die in Montageposition an der Wandung der Durchgangslöcher 202-204 Kontaktkörpers 201 anliegen. An der in Montageposition (Figur 2) in den Kontaktteil innen liegenden Ende weist der Mantel 302 des Dichtelementes 207 einen Rand 304 auf, der die Stabilität des Mantels 302 verbessert. An dem in Montageposition (Figur 2) an dem Kontaktteil 201 außenliegenden Ende des Dichtelementes 207 ist ein dreiteiliger Flansch 306 angeordnet, der einen umlaufenden Rand aus drei Segmenten 307a-307c bildet, die voneinander durch drei Zwischenräume 308a-308b getrennt sind. In dem Bereich des Flansches 306 ist eine ringförmige Ausnehmung 309 in dem Dichtelement 207 vorgesehen. Der Durchmesser der Ausnehmung 309 ist größer als der Durchmesser des Durchgangsloches 301, sodass an dem Übergang zwischen der ringförmigen Ausnehmung 309 und dem Durchgangsloch ein Sitz 311 für einen Stützkörper 312 gebildet ist. Der Stützkörper 312 ist aus hartem Kunststoffmaterial Polyamid oder Polypropylen oder Polybutylenterephthalat hergestellt. Der Stützkörper 312 weist einen zentralen Ring 313 mit drei in radialer Richtung abstehenden Armen 314 auf, die untereinander einen Winkelabstand von 120° bilden. In dem zentralen Ring 313 ist eine Durchgangsöffnung 315 vorgesehen, deren Durchmesser im Wesentlichen dem Durchmesser des Durchgangsloches 301 entspricht. Zwischen den Armen 314 sind in gleichmäßigem Winkelabstand voneinander Schlitze 316 angeordnet. Die Schlitze 316 sind keilförmig, deren breite Seite sich an der in Montageposition außenliegenden Seite des Stützkörpers 312 befindet, wie in Figur 3A ersichtlich ist. In dem Mantel 302 sind an den Umfangspositionen, wo sich die Schlitze 316 in dem Stützkörper 312 befinden, keilförmige Längsnuten 317 in dem Mantel angeordnet. Die Längsnuten 317 gestatten es, dass das Dichtelement 207 beim Einsetzen in eine Kammer in dem Kontaktträger konzentrisch komprimiert wird und die Dichtlippen 303a bis 303c für eine Abdichtung gegenüber der Kammerwand sorgen.

Zwischen dem Rand 304 und der Dichtlippe 303a ist im endmontierten Zustand des Dichtelementes 207 ein ISO Crimp 318 angeordnet, der für einen festen Sitz des Dichtelementes 207 auf der Ader sorgt, auf der das Dichtelement 207 montiert ist, und gleichzeitig eine gute Abdichtung zwischen dem Dichtelement 207 und der Ader gewährleistet.

Wie aus Figur 3B und insbesondere Figur 3C ersichtlich ist, ragen die Arme 314 über den Außenumfang des Flansches 306 bzw. der Segmente 307a bis 307c an der in Montageposition außenliegenden Seite hinaus, während die Arme 314 auf der innen liegenden Seite bündig mit dem Flansch 306 sind. Die in Montageposition außen- bzw. innen liegende Seite des Flansches 306 wird im Folgenden auch kurz als Außen- bzw. Innenseite bezeichnet. Von der Innenseite zu der Außenseite des Flansches 306 hin steht die radiale Stirnfläche der Arme 314 linear zunehmend über den Außenumfang der Segmente 307a bis 307c über und zwar bis zu einem Abstand I von der Innenseite. Der Überstand erreicht an dieser Stelle eine Höhe d. Mit anderen Worten erzeugen die Arme 314 bis zu dieser Stelle eine konische Enveloppe, die eine Einlaufschräge für die Montage des Dichtelementes 207 in den Kontaktträger bildet. Weiter nach außen hin nimmt der Abstand zwischen dem Außenumfang des Flansches 306 und der Stirnflächen der Arme 314 nicht weiter zu.

Die Einlassöffnung in dem zentralen Ring 313 ist ebenfalls leicht konisch und zwar ist der Durchmesser des zentralen Ringes auf der Außenseite etwas kleiner als auf seiner Innenseite. Dieses Merkmal verbessert die Klemmwirkung des zentralen Ringes auf einer darin befindlichen Ader, wie weiter unten noch beschrieben wird.

Wenn das Dichtelement in eine Kammer in einem Kontaktträger eingesetzt wird bewirken die überstehenden Arme 314, dass der Stützkörper 312, insbesondere der zentrale Ring 313 konzentrisch komprimiert wird, wobei die Schlitze 316 enger werden. Dabei klemmt der zentrale Ring 313 die Ader fest. Auf diese Weise stützt der Stützkörper 312 die Ader und wirkt Schwingungen, Leitungsbruch und einer vorzeitigen Abnutzung der Kontakte entgegen.

Das erfindungsgemäße elektrische Kupplungsteil wird wie folgt montiert:
Von einer Leitung wird ein Stück eines Außenmantels entfernt und die einzelnen Adern werden abisoliert. Dann wird ein Dichtungselement 207 auf jede Ader mit dem Flansch 306 voran auf die Ader geschoben und dort geparkt. An das abisolierte Ende der Ader wird ein Kontaktteil angeschlossen und danach das Dichtungselement 207 in einem vorbestimmten Abstand von dem Kontaktteil mit einem Isocrimp 318 befestigt. Dieser Vorgang wird für jede Ader wiederholt. Wenn alle Adern insoweit vorbereitet sind, werden sie in den Kontaktträger 1 eingesetzt, wo die Kontaktteile verrasten und die Dichtelemente 207 in die Kammern aufgenommen sind, sodass die Stützkörper 312 der Dichtelemente 207 jeweils eine Ader festklemmen und die oben genannten Vorteile erzielt werden.

Die beschriebene Einzeladerabdichtung ist universell einsetzbar und darüber hinaus automatenfähig, d.h. die Montage ist vollautomatisch durchführbar. Ein weiterer Vorteil ist das die Abdichtung bei dem erfindungsgemäßen Kupplungsteil nur geringfügig mehr Bauraum erfordert.

### Bezugszeichenliste

- 1: Kontaktträger
- 2,3: Durchgangsloch
- 4,5: Kontaktelemente
- 6,7: Leiter
- 8,9: Ader
- 10: Leitung
- 11: Mantel

- 201: Ausschnitt Kontaktträger
- 202-204: Durchgangslöcher

- 206: Ader
- 207: Dichtelement
- 301: Durchgangsloch
- 302: Mantel
- 303a- 303c: Dichtlippen
- 304: Rand

- 306: Flansch
- 307a- 307c: Segmente
- 308a- 308c: Zwischenräume
- 309: Ringförmige Ausnehmung

- 311: Sitz
- 312: Stützkörper
- 313: Zentraler Ring
- 314: Arme
- 315: Durchgangsöffnung
- 316: Schlitz
- 317: Längsnuten
- 318: Isocrimp

## Patentansprüche

1. Elektrisches Kupplungsteil, das einen aus Kunststoff bestehenden Kontaktträger (1) aufweist, und ein Durchgangsloch (2, 3; 202-204) hat, wobei in dem Durchgangsloch ein elektrisches Kontaktelement (4, 5) an eine Ader (8, 9; 206) einer elektrischen Leitung (10) angeschlossen ist, wobei die Ader einen von einer Isolierung umgebenen elektrischen Leiter (6, 7) aufweist, wobei in dem Durchgangsloch ein Kontaktelement und die an das Kontaktelement angeschlossene Ader angeordnet ist, und wobei die Ader an einem Ende des Kontaktträgers aus dem Durchgangsloch des Kontaktträgers herausgeführt ist,
- wobei auf der Ader ein mit radial nach außen abstehenden Dichtlippen (303a-303c) ausgerüstetes Dichtelement (207) angebracht ist, das in Montageposition an der Wandung des entsprechenden Durchgangslochs (202-204) des Kontaktträgers (201) anliegt, und
- wobei an dem Ende des Dichtelements (207), das in Montageposition dem an die entsprechenden Ader geschlossenen Kontaktelement abgewandt ist, ein Stützkörper (312) in das Dichtelement eingesetzt ist, der einen zentralen Ring (313) mit einer Durchgangsöffnung (315) für die Ader und mindestens drei in Umfangsrichtung voneinander beanstandete, sich radial nach außen erstreckende Arme (314) aufweist, **dadurch gekennzeichnet, dass** die Arme in radialer Richtung über das Dichtelement (207) hinausragen und dass der Stützkörper (312) in Längsrichtung verlaufende keilförmige Schlitze (316) in dem zentralen Ring (313) aufweist.

2. Elektrisches Kupplungsteil nach Anspruch 1, wobei das Kupplungsteil mindestens zwei mit Abstand und parallel zueinander verlaufende Durchgangslöcher (2, 3; 202-204) hat, wobei in jedem Durchgangsloch ein elektrisches Kontaktelement (4, 5) an jeweils eine Ader (8, 9; 206) einer elektrischen Leitung (10) angeschlossen ist.

3. Kupplungsteil nach Anspruch 1 oder 2, wobei der Stützkörper (312) ringförmig ausgebildet ist.

4. Kupplungsteil nach einem der vorstehenden Ansprüche, wobei das Dichtelement (207) einen Flansch (306, 307a-307c) mit Zwischenräumen (308a-308c) aufweist, durch die sich die Arme (314) erstrecken.

5. Kupplungsteil nach Anspruch 1, wobei die Arme (314) in Längsrichtung des Dichtelementes (207) wenigstens abschnittsweise schräg verlaufen, so dass eine Enveloppe um die Stirnflächen der Arme (314) des Stützkörpers (312) eine konische Mantelfläche bildet.

6. Kupplungsteil nach einem der vorstehenden Ansprüche, wobei die Durchgangsöffnung (315) des Stützkörpers konisch ist.

7. Kupplungsteil nach einem der vorstehenden Ansprüche, wobei in dem Dichtelement (207) Längsnuten (317) vorgesehen sind.

## Claims

1. An electrical coupling part, which has a contact carrier (1) consisting of plastic, and has a through hole (2, 3; 202-204), wherein an electrical contact element (4, 5) is connected in the through hole to a wire (8, 9, 206) of an electrical line (10), wherein the wire has an electrical conductor (6, 7) surrounded by an insultation, wherein a contact element and the wire connected to the contact element is arranged in the through hole, and wherein the wire is led out of the through hole of the contact carrier at one end of the contact carrier,
- wherein a sealing element (207) equipped with radially outwardly protruding sealing lips (303a-303c) is attached to the wire, which sealing element in the mounting position abuts against the wall of the corresponding through hole (202-204) of the contact carrier (201), and
- wherein at the end of the sealing element (207), which in the mounting position faces away from the contact element closed to the corresponding wire, a support body (312) is inserted into the sealing element, which support body has a central ring (313) with a through opening (315) for the wire and at least three radially outwardly extending arms (314) spaced apart from one another in the circumferential direction, **characterized in that** the arms protrude above the sealing element (207) in the radial direction and that the support body (312) has wedge-shaped slots (316) running in the longitudinal direction in the central ring (313).

2. The electrical coupling part according to claim 1, wherein the coupling part has at least two through holes (2, 3; 202-204) running at a distance and parallel to one another, wherein in each through hole an electrical contact element (4, 5) is connected in each case to a wire (8, 9; 206) of an electrical line (10).

3. The coupling part according to claim 1 or 2, wherein the support body (312) is of annular design.

4. The coupling part according to any one of the preceding claims, wherein the sealing element (207) has a flange (306, 307a-307c) with intermediate spaces (308a-308c), through which the arms (314) extend.

5. The coupling part according to claim 1, wherein the arms (314) extend obliquely in the longitudinal direction of the sealing element (207) at least in sections, so that an envelope forms a conical lateral surface around the end faces of the arms (314) of the support body (312).

6. The coupling part according to any one of the preceding claims, wherein the through opening (315) of the support body is conical.

7. The coupling part according to any one of the preceding claims, wherein longitudinal grooves (317) are provided in the sealing element (207).

## Revendications

1. Elément d'accouplement électrique, qui comporte un support de contact (1) composé de matière plastique, et qui a un trou de passage (2, 3 ; 202-204), un élément de contact (4, 5) étant, dans le trou de passage, connecté à un fil (8, 9 ; 206) d'une ligne électrique (10), le fil comportant un conducteur électrique (6, 7) entouré d'une isolation, un élément de contact et le fil connecté à l'élément de contact étant disposés dans le trou de passage, et le fil étant, à une extrémité du support de contact, guidé hors du trou de passage du support de contact,
- un élément d'étanchéité (207) équipé de lèvres d'étanchéité (303a-303c) faisant saillie radialement vers l'extérieur étant mis en place sur le fil et étant, dans la position de montage, adjacent à la paroi du trou de passage (202-204) correspondant du support de contact (201), et dans lequel,
- à l'extrémité de l'élément d'étanchéité (207) qui, dans la position de montage, est éloigné de l'élément de contact connecté au fil correspondant, un corps d'appui (312), qui comporte un anneau (313) central avec une ouverture de passage (315) pour le fil et au moins trois bras (314), espacés les uns des autres dans la direction circonférentielle et s'étendant radialement vers l'extérieur, est inséré dans l'élément d'étanchéité, **caractérisé en ce que** les bras dépassent de l'élément d'étanchéité (207) dans la direction radiale et **en ce que** le corps d'appui (312) comporte dans l'anneau (313) central des fentes (316) en forme de coins s'étendant dans la direction longitudinale.

2. Elément d'accouplement électrique selon la revendication 1, l'élément d'accouplement ayant au moins deux trous de passage (2, 3 ; 202-204) placés à distance et parallèlement entre eux, un élément de contact (4, 5) électrique étant dans chaque trou de passage connecté à respectivement un fil (8, 9 ; 206) d'une ligne électrique (10).

3. Elément d'accouplement électrique selon la revendication 1 ou 2, le corps d'appui (312) étant constitué de façon annulaire.

4. Elément d'accouplement électrique selon l'une des revendications précédentes, l'élément d'étanchéité (207) comportant une bride (306, 307a-307c) avec des interstices (308a-308c) à travers lesquels s'étendent les bras (314).

5. Elément d'accouplement électrique selon la revendication 1, les bras (314) étant placés obliquement dans la direction longitudinale de l'élément d'étanchéité (207) au moins par tronçons de telle sorte qu'une enveloppe forme une surface enveloppante conique autour des faces frontales des bras (314) du corps d'appui (312).

6. Elément d'accouplement électrique selon l'une des revendications précédentes, l'ouverture de passage (315) du corps d'appui étant conique.

7. Elément d'accouplement électrique selon l'une des revendications précédentes, des rainures longitudinales (317) étant prévues dans l'élément d'étanchéité (207).
